# FASCICULE DE BREVET EUROPEEN

(11) **EP 0 558 399 B1**
(45) Date de publication et mention de la délivrance du brevet: **30.10.1996**
(21) Numéro de dépôt: 93400460.7
(22) Date de dépôt: 23.02.1993
(51) Int. Cl.: B21D 39/04

(54) **Procédé de fixation d'une butée sur un tube et tube muni d'une butée réalisée selon le procédé**
Verfahren zum Verbinden einer Hülse mit einem Rohr und Rohr derart versehen mit einer Hülse
Method of fixing or plug in a tube and tube with a plug made by this method

(30) Priorité: 25.02.1992 FR 9202158
(43) Date de publication de la demande: 01.09.1993
(73) Titulaire: GEC ALSTHOM T ET D SA, 75116 Paris (FR)
(72) Inventeur: Lacour, Christian, F-01750 Replonges (FR); Llorens, Julien, F-71000 Macon (FR)
(74) Mandataire: Fournier, Michel

(56) Documents cités:
- US-A- 2 852 843
- US-A- 3 529 856
- US-A- 3 590 464

## Description

La présente invention est relative à un procédé pour fixer une butée sur un tube, selon le préambule de la revendication, 1 et à un tube selon le préambule de la revendication 4.

L'invention trouve une application particulière dans la réalisation d'une pièce pour un disjoncteur, mais elle s'applique plus généralement toutes les fois qu'il est nécessaire de disposer d'une butée sur un tube en métal à faible résilience et que cette butée est soumise à des chocs répétés et violents.

Pour bien comprendre le problème technique qui se pose, on se référera à la figure 1 qui représente schématiquement, en coupe axiale, des contacts en bout dans une chambre de coupure d'un disjoncteur à moyenne ou haute tension.

On reconnaît dans la figure un disjoncteur comprenant un contact fixe tubulaire 1 coopérant avec des doigts de contact 2 portés par un tube 3 pour le passage du courant permanent; le tube 3 porte à son extrémité une butée 3A servant notamment de support des doigts 2. Une pièce tubulaire 4 sert de contact d'arc et est poussée contre le contact fixe 1 par un ressort 5 s'appuyant contre un épaulement 4A du tube 4.

A l'ouverture du disjoncteur, le tube 3 est entraîné dans le sens de la flêche; les doigts 2 quittent le contact 1 et le courant passe alors par les tubes 1 et 4 qui restent en contact grâce à l'action du ressort 5. Lorsque la butée 3A vient en contact avec l'épaulement 4A, le tube 4 est entraîné.

Les tubes 1 et 3, qui doivent conduire le courant permanent, sont réalisés obligatoirement en cuivre ou alliage à base de cuivre; ces matériaux sont peu résilients, de sorte que la taille de la butée 3A conditionne la puissance maximale du disjoncteur; en effet, plus le pouvoir de coupure demandé à l'appareil est importante, plus le déplacement de l'équipage mobile est rapide et par suite plus violent est le choc sur la butée 3A; la pièce 4, qui ne conduit la totalité du courant que pendant un court instant à l'ouverture du disjoncteur peut être réalisé en métal plus résilient, tel l'acier.

Pour réaliser un disjoncteur de fort pouvoir de coupure, il faut donc prévoir une butée de forte taille, nécessitant beaucoup de cuivre et un usinage important du tube.

L'état de la technique est illustré par le document US-A-2852843, qui décrit un procédé pour fixer, à l'intérieur d'un tube, une pièce métallique cylindrique comprenant une gorge périphérique. Le procédé consiste à former sur le tube, et à l'aide d'une matrice, et par un premier passage dans une presse, un bourrelet annulaire intérieur, puis, par un second passage, à transférer ce bourrelet à l'extérieur du tube, et, enfin, par un troisième passage à encastrer ce bourrelet dans la gorge de la pièce métallique. Ce procédé nécessite un triple passage dans la presse, ce qui est onéreux, et engendre un fort écrouissage du métal du tube, ce qui rend l'assemblage impropre à recevoir des chocs. Un but de l'invention est de réaliser un procédé plus économique et conduisant à un assemblage plus robuste.

La solution au problème consiste à utiliser, sur un tube de cuivre, une butée en acier a haute limite élastique et le problème est de définir un procédé permettant, de rapporter sur un tube de cuivre, une butée en acier, de manière simple, donc économique, avec le minimum d'usinage et avec une grande sûreté quant a la solidité de l'assemblage et sa résistance au chocs successifs en cours d'utilisation.

L'invention a pour objet un procédé pour fixer une butée en matériau a haute limite élastique sur un tube en matériau a faible résilience, caractérisé en ce qu'il comprend les opérations suivantes:
a) on utilise comme butée une pièce annulaire ayant au moins une portion ayant un diamètre extérieur voisin du diamètre intérieur du tube et présentant une gorge périphérique , et on place cette pièce annulaire sur un noyau métallique disposé à l'intérieur du tube,
b) on dispose autour du tube, au droit de la butée, un anneau en matériau acceptant une forte déformation plastique,
c) on fait reposer l'anneau sur un épaulement d'une matrice de forme sensiblement tubulaire entourant le tube et ayant, au-dessous de l'épaulement, un diamètre intérieur égal, au jeu près, au diamètre extérieur du tube et, au-dessus de l'épaulement, un diamètre intérieur égal, au jeu près, au diamètre extérieur du tube augmenté de deux fois l'épaisseur de l'anneau,
d) on exerce sur l'anneau une pression axiale a l'aide d'un poinçon tubulaire engagé entre le tube et la matrice, jusqu'à ce que la paroi du tube vienne en contact avec le fond de la gorge,
e) on retire poinçon, matrice et noyau.

Le matériau de l'anneau est choisi parmi le cuivre et les alliages à base de cuivre et l'aluminium et les alliages à base d'aluminium.

Le matériau du tube est choisi parmi le cuivre et les alliages à base de cuivre et l'aluminium et les alliages à base d'aluminium.

L'invention a également pour objet un tube muni d'une butée selon la revendication 4.

Lorsque le tube est utilisé dans la réalisation d'un disjoncteur à moyenne ou haute tension, l'anneau peut servir de support à des éléments tels que des contacts permanents pour le passage du courant, des contacts auxiliaires pour l'insertion d'une résistance ou d'une varistance, une buse de soufflage, des écrans pare-effluves, etc.

L'invention sera bien comprise par la description ci-après du procédé de l'invention, en référence au dessin annexé dans lequel:
- la figure 1 est une vue partielle schématique en coupe axiale des contacts en bout dans une chambre de coupure d'un disjoncteur à moyenne ou haute tension,
- la figure 2 est une vue en coupe axiale du dispositif utilisé pour la mise en oeuvre du procédé, au début de l'opération,
- la figure 3 est une vue en coupe axiale d'un tube munie d'une butée selon le procédé de l'invention.

Dans la figure 2, on distingue un tube 10 en métal peu résilient, par exemple en cuivre ou en aluminium, ou en alliage à base de l'un de ces métaux, sur lequel on désire fixer une bague en acier à haute limite élastique. Le tube peut être un simple tube du commerce obtenu par filage, sans usinage. En variante, le tube peut être en aluminium ou en alliage à base d'aluminium.

Dans l'exemple décrit ci-après la bague que l'on désire fixer au tube est une bague intérieure au tube. Il est bien entendu que cette disposition n'est pas limitative et que le procédé de l'invention s'applique, **mutatis mutandis**, à la fixation d'une bague extérieure au tube. De même, la bague est indifféremment fixée à l'extrémité du tube ou en tout endroit de la longueur de ce dernier.

Selon l'invention, la bague 11 possède une portion ayant un diamètre extérieur égal au diamètre intérieur du tube 10 et elle est munie à sa périphérie d'une gorge 11A. La bague repose sur un noyau métallique 12 par exemple en acier.

Au droit de la bague 11 est disposé un anneau 13 en métal acceptant une forte déformation plastique, par exemple en aluminium ou en cuivre ou en alliage à base de l'un des ces métaux. L'anneau repose sur un épaulement 15A d'une matrice métallique sensiblement tubulaire 15, réalisée par exemple en acier; le diamètre intérieur de la matrice 15, au-dessous de l'épaulement 15A, est égal, au jeu près, au diamètre extérieur du tube 10; au-dessus de l'épaulement 15A, le diamètre intérieur de la matrice 15 est égal, au jeu près, au diamètre du tube augmenté de deux fois l'épaisseur de l'anneau, ce qui laisse, au-dessus de l'anneau, un espace annulaire dans lequel est placé un poinçon de forme tubulaire 16.

On exerce avec le poinçon 16, par des moyens hydrauliques classiques non représentés, une force de pressage sur l'anneau 13, dans une direction parallèle à l'axe du tube. L'anneau se déforme en remplissant d'abord les jeux entre la matrice et le tube.

En maitenant la pression axiale, le tube de cuivre 10 se déforme et vient remplir la gorge 11A; l'anneau se déforme et sa hauteur est réduite.

Le tube muni de sa butée est représenté dans la figure 3, après que la matrice et le poinçon aient été ôtés. L'ensemble de la butée du tube et de l'anneau constitue un bloc épais et très homogène capable de résister à des chocs répétés, en particulier au cours des manoeuvre de fonctionnement lorsqu'il est utilisé pour la constitution d'un disjoncteur à haute ou moyenne tension.

Dans cette application, l'anneau 13 maintenu en place peut servir de pièce de fixation pour des éléménts d'un disjoncteur, par exemple des doigts de contact pour le passage permanent du courant, des contacts auxiliaires pour l'insertion d'une résistance ou d'une varistance, des capots pare-effluves, une buse de soufflage, etc.

Le procédé de l'invention permet d'assembler avec un minimum d'usinage, donc au moindre coût, une butée en acier à haute limite élastique sur un tube conducteur à faible résilience obtenu sans usinage.

L'élément de fixation utilisé, à savoir l'anneau, en métal ou alliage acceptant une forte déformation plastique, est un élément réalisé de manière très économique.

L'ensemble butée-anneau , fixé très rigidement, peut subir des chocs violents et répétés, et constitue un bloc pouvant être utilisé comme support pour d'autres pièces, selon l'application envisagée.

## Revendications

1. Procédé pour fixer une butée en matériau à haute limite élastique sur un tube en matériau a faible résilience, caractérisé en ce qu'il comprend les opérations suivantes:
a) on utilise comme butée (11) une pièce annulaire ayant au moins une portion ayant un diamètre extérieur voisin du diamètre intérieur du tube (10) et présentant une gorge périphérique (11A), et on place cette pièce annulaire (11) sur un noyau métallique (12) disposé à l'intérieur du tube (10),
b) on dispose autour du tube (10), au droit de la butée (11), un anneau (13) en matériau acceptant une forte déformation plastique,
c) on fait reposer l'anneau (13) sur un épaulement d'une matrice (15) de forme sensiblement tubulaire entourant le tube (10) et ayant, au-dessous de l'épaulement, un diamètre intérieur égal, au jeu près, au diamètre extérieur du tube (10) et, au-dessus de l'épaulement, un diamètre intérieur égal, au jeu près, au diamètre extérieur du tube (10) augmenté de deux fois l'épaisseur de l'anneau (13),
d) on exerce sur l'anneau (13) une pression axiale à l'aide d'un poinçon tubulaire (16) engagé entre le tube (10) et la matrice (15), jusqu'à ce que la paroi du tube vienne en contact avec le fond de la gorge (11A),
e) on retire poinçon (16), matrice (15) et, noyau (12).

2. Procédé selon la revendication 1, caractérisé en ce que la matériau de l'anneau est choisi parmi le cuivre et les alliages à base de cuivre et l'aluminium et les alliages à base d'aluminium.

3. Procédé selon l'une des revendications 1 et 2, caractérisé en ce que le matériau du tube est choisi parmi le cuivre et les alliages à base de cuivre et l'aluminium et les alliages à base d'aluminium.

4. Tube (10) de métal peu résilient choisi parmi le cuivre, l'aluminium ou un de leurs alliages, caractérisé en ce qu'il comprend une butée (11) intérieure en matériau à forte résilience, comprenant une gorge périphérique (11A), la butée étant solidarisée au tube par encastrement dans la gorge, un anneau (13) en matériau à faible résilience entourant le tube au droit de la déformation et étant engagé partiellement dans cette déformation.

## Claims

1. A method of fixing an abutment made of a material having a high elastic limit to a tube made of a material having low toughness, said method being characterized in that it comprises the following steps:
a) for the abutment (11), an annular part is used that has at least one portion having an outside diameter similar to the inside diameter of the tube (10) and that has a peripheral groove (11A), and the annular part (11) is placed on a metal core (12) disposed inside the tube (10);
b) a collar (15) made of a material tolerating high plastic deformation is disposed around the tube (10) facing the abutment (11);
c) the collar (13) is rested on a shoulder of a substantially tubular die (15) surrounding the tube (10) and having an inside diameter below the shoulder equal to the outside diameter of the tube (10), ignoring clearance, and having an inside diameter above the shoulder equal to the outside diameter of the tube (10) plus twice the thickness of the collar (13), ignoring clearance;
d) axial pressure is exerted on the collar (13) by means of a tubular punch (16) engaged between the tube (10) and the die (15), said pressure being exerted until the wall of the tube comes into contact with the bottom of the groove (11A); and
e) the punch (16), the die (15), and the core (12) are removed.

2. A method according to claim 1, characterized in that the material of the collar is chosen from copper and alloys based on copper and aluminium, and alloys based on aluminium.

3. A method according to claim 1 or 2, characterized in that the material of the tube is chosen from copper and alloys based on copper and aluminium, and alloys based on aluminium.

4. A tube (10) made of a metal that is not very tough chosen from copper, aluminium, or one of their alloys, said tube being characterized in that it includes an inside abutment (11) made of a material having high toughness, and provided with a peripheral groove (11A), the abutment being secured to the tube by the tube being deformed so that it is engaged in the groove, a collar (13) made of a material having low toughness surrounding the tube facing the deformation and being engaged in part in said deformation.

## Patentansprüche

1. Verfahren zur Befestigung eines Anschlags aus einem Material mit hoher Elastizitätsgrenze auf einem Rohr aus einem Material geringer Elastizität, dadurch gekennzeichnet, daß es folgende Verfahrensschritte enthält:
a) man verwendet als Anschlag (11) ein rohrförmiges Bauteil, das mindestens einen Bereich mit einem Außendurchmesser ähnlich dem Innendurchmesser des Rohrs (10) besitzt und eine periphere Rinne (11A) aufweist, und man setzt dieses ringförmige Bauteil (11) auf einen Metallkern (12) im Inneren des Rohrs (10),
b) in Höhe des Anschlags (11) legt man um das Rohr (10) einen Ring (13) aus einem Material, das sich stark plastisch verformen läßt,
c) man legt den Ring (13) auf eine Schulter einer im wesentlichen rohrförmigen Matrix (15), die das Rohr (10) umgibt und unter der Schulter einen Innendurchmesser besitzt, der bis auf einen kleinen Abstand dem Außendurchmesser des Rohrs (10) gleicht, während der Innendurchmesser der Matrix (15) oberhalb der Schulter etwas größer als der Außendurchmesser des Rohrs (10) plus zweimal der Dicke des Rings (13) ist,
d) man übt auf den Ring (13) einen Axialdruck über einen rohrförmigen Stempel (16) aus, der zwischen das Rohr (10) und die Matrix (15) eingeführt wird, bis die Wand des Rohrs mit dem Grund der Rinne (11A) in Kontakt gelangt,
e) man entfernt den Stempel (16), die Matrix (15) und den Kern (12).

2. Verfahren nach Anspruch 1, dadurch gekennzeichnet, daß das Material des Rings aus Kupfer, den Legierungen auf der Basis von Kupfer und Aluminium und den Legierungen auf der Basis von Aluminium ausgewählt wird.

3. Verfahren nach einem der Ansprüche 1 und 2, dadurch gekennzeichnet, daß das Material des Rohrs aus Kupfer, den Legierungen auf der Basis von Kupfer und Aluminium sowie den Legierungen auf der Basis von Aluminium ausgewählt wird.

4. Rohr (10) aus einem wenig elastischen Metall, das aus Kupfer, Aluminium oder deren Legierungen ausgewählt ist, dadurch gekennzeichnet, daß es einen Innenanschlag (11) aus einem sehr elastischen Material enthält, der eine periphere Rinne (11A) besitzt, wobei der Anschlag mit dem Rohr durch Eindringen des Rohrs in die Rinne fest verbunden wird und ein Ring (13) aus einem Material mit geringer Elastizität das Rohr in Höhe der Verformung umgibt und teilweise in diesen verformten Bereich eindringt.
